# EUROPÄISCHE PATENTSCHRIFT

(11) **EP 2 075 434 B1**
(45) Veröffentlichungstag und Bekanntmachung des Hinweises auf die Patenterteilung: **30.09.2015**
(21) Anmeldenummer: 08405304.0
(22) Anmeldetag: 15.12.2008
(51) Int. Cl.: F01P 11/06, B65D 85/808, B65D 81/26, B65B 29/02, D03D 3/02

(54) **Verfahren zur Herstellung von Granulatbeuteln und Kühlwasserausgleichbehälter mit einem Granulatbeutel**
Method of manufacturing granulate bags and coolant expansion reservoir comprising a granulate bag
Méthode de fabrication de sachets de granulés et vase d'expansion contenant un sachet de granulés

(30) Priorität: 29.12.2007 CH 20312007
(43) Veröffentlichungstag der Anmeldung: 01.07.2009
(73) Patentinhaber: Kunststoff Schwanden AG, 8762 Schwanden (CH)
(72) Erfinder: Kiener, Albert, 8753 Mollis (CH); Küsperth, Josef, 8762 Schwanden (CH)
(74) Vertreter: Quehl, Horst Max

(56) Entgegenhaltungen:
- EP-A1- 0 142 038
- FR-A- 1 069 327
- GB-A- 871 505
- GB-A- 1 168 480
- US-A- 1 713 877
- US-A- 2 377 118
- US-A- 4 348 293

## Beschreibung

Die Erfindung betrifft ein Verfahren zur stufenweisen Herstellung von Granulatbeuteln in einer Beutelfüllmaschine entsprechend dem einleitenden Teil des Patentanspruchs 1.

Die Anordnung eines Granulatbeutels im Kühlsystem einer Verbrennungskraftmaschine ist durch die FR1069327 bekannt. Sie soll durch Ionenaustausch mit granulatförmigem Korrosionsinhibitor die Korrosion von aluminiumhaltigen Teilen des Kühlsystems verhindern. Hierzu ist ein von der Kühlflüssigkeit durchströmter Behälter vorgesehen, in dem eine aus flüssigkeitsdurchlässigem Karton hergestellte becherförmige Kartusche eingesetzt ist, die einen mit dem Granulat gefüllten Stoffbeutel umschliesst.

Ein Verfahren der eingangs genannten Art ist bekannt durch die US1713877. Es dient der Herstellung von Stoffbeuteln, wie sie für die Konsumation von Tee oder Kaffee verwendet werden. Dabei werden zum Füllen der Beutel jeweils zwei Schichten von Kettfäden des Gewebeschlauches auseinander gezogen, um ein seitliches Einfüllen zu ermöglichen. Das anschliessende Schliessen der Beutel erfolgt durch streifenförmiges Verweben quer zur Längsrichtung des Gewebeschlauchs. Ein solches Verfahren erfordert somit verhältnismässig aufwändige Verfahrensapparaturen und ist in der möglichen Taktfrequenz zum Herstellen, Füllen und Schliessen von Granulatbeuteln entsprechend begrenzt.

Die US2377118 beschreibt das Randverkleben oder Verschweissen von papierartigen, porösen Folien in mehrreihiger flächiger Anordnung zur Herstellung von Teebeuteln, ohne die Art des Einbringens des Granulats zwischen die Folien zu offenbaren.

Der Erfindung liegt die Aufgabe zugrunde, ein Verfahren zur Herstellung eines für die Anordnung im Kühlsystem einer Verbrennungskraftmaschine kostengünstig herstellbaren Granulatbeutels zu finden, der für die Einhaltung einer funktionsgerechten Position eine gute Formstabilität aufweist, der bei geringem Raumbedarf eine verhältnismässig grosse Granulatmenge aufnehmen kann und der gegenüber den im Kühlsystem gegebenen, aggressiven Bedingungen dauerhaft eine hohe Widerstandsfähigkeit gewährleistet, um eine Verteilung von Granulat im Kühlsystem sicher zu verhindern.

Die Lösung dieser Aufgabe erfolgt aufgrund der Merkmale des Patentanspruchs 1.

Patentanspruch 5 definiert hierzu einen Kühlwasserausgleichsbehälter einer Verbrennungskraftmaschine, der einen nach dem Verfahren entsprechend Anspruch 1 hergestellten Granulatbeutel einschliesst.

Vorteilhafte Ausgestaltungen der Erfindung sind Gegenstand der abhängigen Patentansprüche und im Folgenden an Hand eines in den Zeichnungen dargestellten Ausführungsbeispieles beschrieben. Es zeigt:
Fig.1 eine Aufsicht auf einen nach dem erfindungsgemässen Verfahren hergestellten Granulatbeutel in vereinfachter Darstellung, ohne Gewebestruktur und mit schematischer Darstellung seiner Nähte,
Fig.2 eine geschnittene Teildarstellung des Granulatbeutels nach Fig.1,
Fig.3 einen vertikalen Längsschnitt eines Kühlwasserausgleichsbehälters mit einem erfindungsgemässen Granulatbeutel,
Fig.4 eine horizontal geschnittene, perspektivische Darstellung des Kühlwasserausgleichsbehälter nach Fig.3,
Fig. 5 bandförmig aneinander gereihte Herstellungsstufen von erfindungsgemässen Granulatbeuteln und
Fig. 6 eine schematische, vergrösserte Darstellung eines Wandbereiches eines erfindungsgemässen Granulatbeutels.

Der Granulatbeutel 1 hat eine Vorderwand 2 und eine Rückwand 3 zwischen denen ein Granulat 4, z.B. aus Silikagel eingeschlossen ist. Diese Beutelwände 2,3 sind aus einem Gewebe 5 entsprechend der Darstellung in Fig.6 hergestellt und haben entsprechend miteinander verwobene Fäden 6,7, von denen die Kettfäden 6 doppelt vorgesehen sind. Zwei zueinander parallele Ränder 8,9 des Granulatbeutels 1 sind bei der gleichzeitigen Herstellung der Gewebe 5 der Beutelwände 2,3 durch deren Verwebung miteinander hergestellt.

Ein auf diese Weise entstandener flacher Gewebeschlauch 10 dient als Ausgangsmaterial für die stufenweise Herstellung von gefüllten Granulatbeuteln 1 entsprechend der Darstellung in Fig.5 mit folgenden Herstellungsstufen: Herstellen von zwei seitlichen, kerbartigen Ausstanzungen 11,12 in dem flachen Gewebeschlauch 10, zur Ausbildung von Beutelabschrägungen 13,14, Herstellen eines Füllschnittes 15 in einer der jeweils eine Beutelwand 2,3 bildenden Gewebeschichten, Verschweissen beider Gewebeschichten im Bereich der Ausstanzungen 11,12 und des Füllschnittes 15 zur gleichzeitigen, zueinander parallelen Ausbildung einer unteren (16) und oberen (17) Verschlussnaht 16, 17 von zwei aufeinander folgend hergestellten Beuteln 18,19, Füllen eines somit mit einer unteren Verschlussnaht ausgebildeten Beutels 18 und Abschneiden eines gefüllten Granulatbeutels 19. Dabei wird der Trennschnitt innerhalb der Schweissnaht 16 ausgeführt, so dass von dieser ein Teil als Verschlussnaht 20 an dem einen Beutel 18 verbleibt und der andere Teil eine Begrenzungsnaht 21 einer Behälterlasche 22 des im Wesentlichen fertigen Granulatbeutels 1 bildet.

Dadurch, dass die auf diese Weise miteinander verschweissten Gewebeschichten beider Beutelwände 2,3 doppelte Kettfäden 6 haben, steht für diese Verschweissungen eine entsprechend erhöhte Materialmenge an thermoplastischen Fäden zu Verfügung, so dass die Verschlussnähte 20,17 eine hohe Festigkeit aufweisen, die sich in die Eckbereiche 23 bis 26 des Granulatbeutels 1 fortsetzt, in denen der Beutelrand von den Schweissnähten 17,20 in die gewebten Beutelränder 8,9 übergeht. Auch diese zeichnen sich durch ihre Herstellung durch knickstellenfreie Verwebung durch eine hohe Festigkeit aus, die dem Granulatbeutel 1 zusammen mit den Schweissnähten 17,20,21 eine hohe Formsteifigkeit verleiht. Die Verschweissung erfolgt durch Ultraschall mittels entsprechend dem Schweissnahtverlauf geformten Sonotroden.

Die hohe Formsteifigkeit eines erfindungsgemäßen Granulatbeutels 1 gewährleistet dauerhaft eine funktionsgerechte Halterung und Position innerhalb eines durchströmten Bereichs 27 eines eine gewölbte Wand 28 aufweisenden Kühlwasserausgleichsbehälters 29.

Der Kühlwasserausgleichsbehälters 29 hat Anschlussstutzen 30, 31 für den Zu- und Abstrom von Kühlwasser einer Verbrennungskraftmaschine, einen durch einen nicht dargestellten Deckel verschlossenen Füllstutzen 32 und eine durchlässige Trennwand 33, durch die der durchströmte Behälterbereich 27 vom Füllbereich 35 getrennt ist.

Für die Befestigung und damit funktionsgerechte Positionssicherung des Granulatbeutels 1 im durchströmten Behälterbereich 27 ist an der Innenseite der Behälterwand 28 unterhalb des Zuströmstutzens 30 ein Befestigungszapfen 36 für den Granulatbeutel 1 angeformt. Dieser hält den Granulatbeutel 1 durch Eingriff in eine an der Behälterlasche 22 mittig vorgesehenes Loch 37 derart, dass seine Abschrägungen 13,14 an der gewölbten Behälterwand 28 beidseitig anliegen und er somit an dieser zentriert abgestützt gehalten ist.

## Patentansprüche

1. Verfahren zur stufenweisen Herstellung von Granulatbeuteln in einer Beutelfüllmaschine, für die Anordnung im Kühlsystem einer Verbrennungskraftmaschine, wobei die Granulatbeutel (1),ausgehend von einem flachen Gewebeschlauch (10), mit zwei seitlich miteinander verwobenen Gewebeschichten, stufenweise hergestellt und nach Befüllung mit Granulat verschlossen und vom Gewebeschlauch abgeschnitten werden, **gekennzeichnet durch** Herstellen von zwei seitlichen, kerbartigen Ausstanzungen (11,12)in dem flachen Gewebeschlauch, zur Ausbildung von Beutelabschrägungen (13,14), Herstellen eines Füllschnittes (15) in einer der Gewebeschichten, Verschweissen beider Gewebeschichten des aus verschweissbaren Kunststofffäden hergestellten Gewebeschlauchs im Bereich der Ausstanzungen (11,12) und des Füllschnittes (15) zur gleichzeitigen, zueinander parallelen Ausbildung einer unteren und oberen Verschlussnaht (16,17) von zwei aufeinander folgend hergestellten Beuteln (1), Füllen eines somit mit einer unteren Verschlussnaht (16) ausgebildeten Beutels (1) und Abschneiden eines gefüllten Granulatbeutels (1).

2. Verfahren nach Anspruch 1, **dadurch gekennzeichnet, dass** die Herstellung der unteren Schweissnaht (16) mit einem eine Behälterlasche (22) bildenden Abstand zu einer einen Beutel (19) verschliessenden Schweissnaht (17) erfolgt.

3. Verfahren nach Anspruch 2, **dadurch gekennzeichnet, dass** in die Mitte der Behälterlasche (22) ein für die Befestigung des fertiggestellten Granulatbeutels (1) bestimmtes Loch (37) eingestanzt wird.

4. Verfahren nach einem der Ansprüche 1 bis 3, **dadurch gekennzeichnet, dass** parallel zu den verwobenen Beutelrändern (8,9) zumindest doppelt verlaufende Kettfäden (6) vorgesehen werden, so dass die Schweissnähte (16,17,20) quer zu Mehrfachfäden (6) beider Beutelwände (2,3) verlaufen.

5. Kühlwasserausgleichsbehälter einer Verbrennungskraftmaschine dessen Wand druckbehälterartig gewölbt ist , **dadurch gekennzeichnet, dass** er einen nach dem Verfahren entsprechend Anspruch 1 hergestellten Granulatbeutel einschliesst und, dass an seiner Wand (28) ein Befestigungszapfen (36) angeformt ist, der sich durch eine am Beutelrand (22) vorgesehene Öffnung (37) erstreckt und der Granulatbeutel (1) in einem durchströmten Bereich des Behälters (29) derart fixiert ist, dass er mit zwei an ihm vorgesehenen Abschrägungen (13,14) an der gewölbten Wand (2) zentriert anliegt.

## Claims

1. Method for the gradual production of granulate bags in a bag filling machine, for arrangement in the cooling system of a combustion engine, wherein the granulate bags (1) are produced gradually from a flat fabric hose (10) having two layers of fabric which are laterally interwoven with each other, and are sealed after filling with granulate and cut off from the fabric hose, **characterised by** the production of two lateral, notch-like cut-outs (11,12) in the flat fabric hose, for the formation of bag chamfers (13,14), production of a filling section (15) in one of the layers of fabric, sealing of both layers of fabric of the fabric hose which is produced from sealable synthetic threads in the region of the cut-outs (11,12) and of the filling section (15) for simultaneous, parallel formation of a lower and upper seal (16,17) of two bags (1) produced consecutively, filling of a bag (1) formed with a lower seal (16) and cutting off a filled granulate bag (1).

2. Method according to claim 1, **characterised in that** the production of the lower seam (16) takes place with a space forming a container bracket (22) with respect to a seam (17) sealing a bag (19).

3. Method according to claim 2, **characterised in that** a hole (37) designed for the fixing of the completed granulate bag (1) is stamped into the middle of the container bracket (22).

4. Method according to one of claims 1 to 3, **characterised in that** at least double warp threads (6) are provided parallel to the interwoven bag edges (8, 9), such that the seams (16, 17, 20) run across multiple threads (6) of both bag walls (2,3).

5. Cooling water expansion tank of a combustion engine whose wall is curved in the style of a pressure tank, **characterised in that** it encloses a granulate bag produced according to the method of claim 1 and that a fastening spigot (36) is moulded onto its wall (28), said fastening spigot (36) extending through an opening (37) provided on the bag edge (22) and the granulate bag (1) is fixed in a perfused region of the container (29) in such a way that it abuts centrally on the curved wall (2) with two chamfered edges (13, 14) provided on it.

## Revendications

1. Procédé de fabrication par étapes de sacs de granulés dans une machine de conditionnement de sacs, en vue de la disposition dans le système de refroidissement d'un moteur à combustion, dans lequel les sacs de granulés (1) sont fabriqués par étapes en partant d'un tuyau tissé (10) plat, avec deux couches tissées entrelacées ensemble latéralement, et sont fermés après le remplissage par des granulés, et sont découpés à partir du tuyau tissé, **caractérisé par** la fabrication de deux découpes (11, 12) latérales en forme d'entailles dans le tuyau tissé plat, pour la formation de parties chanfreinées de sac (13, 14), la fabrication d'une échancrure de remplissage (15) dans l'une des couches tissées, la soudure des deux couches tissées du tuyau tissé fabriqué avec des fils synthétiques soudables dans la zone des découpes (11, 12) et de l'échancrure de remplissage (15) pour la formation simultanée d'une couture de fermeture inférieure et d'une couture de fermeture supérieure (16, 17), parallèles l'une à l'autre, de deux sacs (1) fabriqués l'un après l'autre, le remplissage d'un sac (1) formé ainsi avec une couture inférieure de fermeture (16) et la découpe d'un sac de granulés (1) rempli.

2. Procédé selon la revendication 1, **caractérisé en ce que** la fabrication de la couture soudée inférieure (16) a lieu avec un espace formant une patte de récipient (22) par rapport à une couture soudée (17) de fermeture d'un sac (19).

3. Procédé selon la revendication 2, **caractérisé en ce qu'**un orifice (37) destiné à la fixation du sac de granulés (1) prêt à l'emploi est découpé au centre de la patte de récipient (22).

4. Procédé selon l'une des revendications 1 à 3, **caractérisé en ce que** des fils de chaîne (6), s'étendant au moins en double exemplaires, parallèles aux bords de sacs (8, 9) entrelacés, sont prévus de sorte que les coutures soudées (16, 17, 20) s'étendent perpendiculairement par rapport aux fils multiples (6) des deux parois de sac (2, 3).

5. Récipient de compensation d'eau de refroidissement d'un moteur à combustion dont la paroi présente une courbure semblable à celle d'un récipient sous pression, **caractérisé en ce qu'**il comprend un sac de granulés fabriqué d'après le procédé selon la revendication 1, et qu'une broche de fixation (36) est moulée sur sa paroi (28), qui s'étend par un orifice (37) prévu sur le bord du sac (22) et le sac de granulés (1) est fixé dans une zone du récipient (29) soumise à un flux de telle sorte qu'il se tient centré sur la paroi présentant une courbure (2) avec deux parties chanfreinées (13, 14) prévues à son niveau.
